# EUROPÄISCHE PATENTSCHRIFT

(11) **EP 0 644 324 B1**
(45) Veröffentlichungstag und Bekanntmachung des Hinweises auf die Patenterteilung: **10.09.1997**
(21) Anmeldenummer: 94109088.8
(22) Anmeldetag: 14.06.1994
(51) Int. Cl.: F02D 41/40

(54) **Verfahren zur Kraftstoffzumessung einer Diesel-Brennkraftmaschine**
Fuel dosing method for diesel engines
Procédé pour doser le carburant pour moteurs diesel

(30) Priorität: 22.09.1993 DE 4332103
(43) Veröffentlichungstag der Anmeldung: 22.03.1995
(73) Patentinhaber: Bayerische Motoren Werke Aktiengesellschaft, 80788 München (DE)
(72) Erfinder: Eichlseder, Helmut, Dr., A-4400 Steyr (AT); Schenkermayr, Günter, A-3352 St. Peter/Au (AT)

(56) Entgegenhaltungen:
- EP-A- 0 195 266
- DE-A- 3 011 595
- DE-A- 3 400 513
- DE-A- 3 729 771

## Beschreibung

Die Erfindung bezieht sich nach dem Oberbegriff des Patentanspruches 1 auf ein aus der EP-B 0 377 596 bekanntes Verfahren zur Kraftstoffzumessung einer Diesel-Brennkraftmaschine.

Bei diesem bekannten Verfahren erfolgt die Kraftstoffzumessung im Teillastbereich der Brennkraftmaschine gesteuert, wogegen die Kraftstoffzumessung an der Vollast über zusätzliche Signale einer im Abgasstrang der Brennkraftmaschine angeordneten Lambda-Sonde geregelt erfolgt.

Weiter ist es bekannt, Lambda-Sonden-Signale zur Beeinflussung einer Abgasrückführeinrichtung bei Diesel-Brennkraftmaschinen zu verwenden.

Bei elektronischen Diesel-Einspritzpumpen wird dem Einspritzpumpenteil aus einem Kennfeld in Abhängigkeit einer Fahrpedalstellung und weiteren Betriebskenngrößen eine lastpunktabhängige Einspritzmenge vorgegeben. Zur Regelung dieser Einspritzmenge ist es ferner üblich, in der Einspritzpumpe aus dem Zusammenhang von Mengenstellwerksposition oder Förderdauer und Maschinen- bzw. Pumpen-Drehzahl die jeweilige Einspritzmenge zu ermitteln.

Von nicht erfaßtem Einfluß auf die eingespritzten Kraftstoffmengen sind die unterschiedlichen Kraftstoffqualitäten, die exemplarischen toleranzbedingten Streuungen in der Einspritzpumpe und die laufzeitabhängigen Veränderungen der gesamten Einspritzausrüstung.

Der Erfindung liegt die Aufgabe zugrunde, die bei dem bekannten Verfahren der Kraftstoffzumessung aus den vorgenannten Gründen abweichenden Einspritzmengen durch betriebsabhängige Korrekturmaßnahmen an der Einspritzpumpe zu vermeiden.

Diese Aufgabe wird durch die im Kennzeichen des Patentanspruches 1 angegebenen Merkmale vorteilhaft einfach gelöst. Durch die erfindungsgemäße Ermittlung der tatsächlichen Einspritzmenge aus dem Lambda-Istwert und dem Ansaugluftmassen-Istwert in einem Lastpunkt und der weiteren erfindungsgemäßen Korrelation dieses Einspritzmengen-Wertes mit dem in der Einspritzpumpe vor allem über eine drehzahlabhängige Mengenstellwerksposition bestimmten Einspritzmengen-Wert zur Bildung eines Korrektursignals kann in vorteilhafter Weise mit dessen Hilfe eine einspritzausrüstungs- und/oder kraftstoffseitig bedingte abweichende Einspritzmenge korrigiert werden.

Um den Vorteil der erfindungsgemäßen Einspritz-Korrektur voll auszunützen, sind im Anspruch 2 Merkmale zur Erzielung eines quasi-stationären Lastpunktes angegeben. Mit innerhalb eines vorbestimmten Zeitfensters abgeschlossenen Maßnahmen zur Einspritz-Korrektur ist eine Verzerrung der korrigierten Einspritzmengen-Werte durch dynamisches Maschinenverhalten unterbunden.

Im Anspruch 3 ist eine Adaption der korrigierten Einspritzmengen-Werte in einem Soll-Kennlinienfeld für Einspritzmengen beschrieben. Damit werden in vorteilhafter Weise größere Abweichungen von vornherein vermieden.

Zur Verbesserung des Emissionverhaltens der Diesel-Brennkraftmaschine findet die erfindungsgemäße Einspritz-Korrektur gemäß Anspruch 4 bei unterer bis mittlerer Teillast und luftmassengeregelter Abgasrückführung Anwendung sowie gemäß Anspruch 5 an der Vollast zur Einspritzmengen-Begrenzung.

Das Verfahren ist im folgenden beschrieben.

Bei einer Diesel-Brennkraftmaschine mit elektronischer Einspritzpumpe wird in Abhängigkeit vom Betriebszustand (Start, Leerlauf, Last) und von Betriebskenngrößen (Motordrehzahl, Fahrpedalstellung, Temperaturen, u.a.) aus einem Kennfeld ein Einspritzmengen-Wert dem Stellwerk eines drehzahlgesteuerten Mengenstellwerks vorgegeben. Weiter werden bei derartigen Einspritzpumpen aus der Korrelation von Mengenstellwerksposition und Maschinen- bzw. Pumpendrehzahl Einspritzmengen bestimmt, deren Werte aufgrund unterschiedlicher Kraftstoffqualität sowie einspritzausrüstungsseitig bedingter exemplarischer toleranzbedingter Streuungen und laufzeitabhängiger derungen relativ ungenau sind.

Zur Erzielung von an Lastpunkten besser angepaßten Einspritzmengen werden die Spannungssignale einer vom Abgas der Diesel-Brennkraftmaschine beaufschlagten Mager-Lambda-Sonde einem Rechenwerk der elektronischen Einspritzpumpe zugeführt, wobei aus dem jeweiligen Lambda-Istwert und einem zugehörigen Ansaugluftmassen-Istwert die tatsächliche bzw. effektive Einspritzmenge errechnet bzw. ermittelt wird. Dieser je Lastpunkt jeweils ermittelte, effektive Einspritzmengen-Wert wird zudem aus Mengenstellwerksposition bzw. Förderdauer und maschinen-bzw. pumpen-drehzahlbestimmten relativ ungenauen Einspritzmengen-Wert in Bezug gesetzt zur Bildung eines Korrektursignals. Mit Hilfe dieses Korrektursignals wird die aus der einspritzausrüstungs- und/oder kraftstoffseitig bedingten Abweichung resultierende Einspritzmenge korrigiert.

Während der Ermittlung der für einen Lastpunkt tatsächlichen Einspritzmenge und der pumpenseitig bestimmten Einspritzmenge sowie deren Korrelation zur Bildung eines Korrektursignals können dynamische Änderungsraten einer einspritzmengenrelevanten Betriebskenngröße - z.B. Maschinen- bzw. Pumpen-Drehzahl - die Signalbildung nachteilig bzw. ungünstig beeinflussen. Zur Erzielung eines quasi-stationären Lastpunktes werden daher die dynamischen Änderungsraten über eine vorbestimmte Zeitspanne mit einer vorgegebenen, maximalen Änderungsrate verglichen. Bei Überschreiten dieser maximalen Änderungsrate innerhalb des Zeitfensters wird die Signalbildung abgebrochen und neu gestartet. Damit unterbleibt bei einem relativ raschen dynamischen Lastwechsel die Bildung von Korrektursignalen.

Um größere Abweichungen der Einspritzmengen durch fest abgelegte Einspritzmengen-Kennfeld-Werte von vornherein zu vermeiden, können die in einem Soll-Kennfeld für Einspritzmengen einer elektronischen Einspritzpumpe abgelegten Werte durch die korrigierten Einspritzmengen-Werte überschrieben werden.

Vorteilhaft ist die Verwendung der erfindungsgemäß korrigierten Einspritzmengen bei unterer bis mittlerer Teillast und luftmassengeregelter Abgasrückführung im Hinblick auf verbessertes Emissionsverhalten der Diesel-Brennkraftmaschine. An der Vollast dient das erfindungsgemäße Verfahren zur Einspritzmengen-Begrenzung und damit zur Vermeidung von Schwarzrauch.

## Patentansprüche

1. Verfahren zur Kraftstoffzumessung einer Diesel-Brennkraftmaschine,
- bei dem ein in Abhängigkeit vom Betriebszustand und von Betriebskenngrößen in einem Kennfeld ermittelter Wert einer Einspritzmenge einer Einspritzpumpe der Brennkraftmaschine vorgegeben wird, wobei
- ferner lastabhängig Einspritzmengen über eine vom Abgas der Diesel-Brennkraftmaschine beaufschlagte Lambda-Sonde beeinflußt werden,
dadurch gekennzeichnet,
- daß in einem Lastpunkt die effektive Einspritzmenge aus dem anstehenden Lambda-Istwert und einem Ansaugluftmassen-Istwert ermittelt wird, und
- daß dieser ermittelte Einspritzmengen-Wert in Bezug gesetzt wird zu dem Wert der insbesondere durch eine drehzahlabhängige Mengenstellwerksposition oder Förderdauer bestimmten Einspritzmenge zur Bildung eines Korrektursignals, mit dem
- eine einspritzausrüstungs- und/oder kraftstoffseitig bedingt abweichende Einspritzmenge korrigiert wird.

2. Verfahren nach Anspruch 1, dadurch gekennzeichnet, daß während der Ermittlung der verschiedenen Einspritzmengen-Werte eines Lastpunktes und der anschließenden Bildung von Korrekturwerten auftretende dynamische Änderungsraten einer einspritzmengenrelevanten Betriebskenngröße z.B. der Motordrehzahl über eine vorbestimmte Zeitspanne mit einer vorgegebenen, maximalen Änderungsrate verglichen werden, wobei bei Überschreiten der maximalen Änderungsrate die Bildung der Korrekturwerte abgebrochen wird.

3. Verfahren nach Anspruch 1 und 2, dadurch gekennzeichnet, daß in einem Soll-Einspritzmengen-Kennfeld abgelegte Werte durch korrigierte Einspritzmengen-Werte überschrieben werden.

4. Verfahren nach den Ansprüchen 1 bis 3, dadurch gekennzeichnet, daß bei unterer bis mittlerer Teillast und luftmassengeregelter Abgasrückführung korrigierte Einspritzmengen verwendet werden.

5. Verfahren nach den Ansprüchen 1 bis 4, gekennzeichnet durch die Anwendung zur Einspritzmengen-Begrenzung an der Vollast.

## Claims

1. A method for metering fuel to a diesel internal combustion engine
- wherein a value for injection quantity established in a characteristics map is specified to an injection pump of the internal combustion engine as a function of operating state and operating characteristics, with
- load-dependent injection quantities influenced through a lambda probe impinged upon by the exhaust gas of the diesel internal combustion engine,
characterised in that
- at one load level the effective injection quantity is established from the available lambda actual value and an intake air mass actual value, and
- this established injection quantity value is compared to the injection quantity which is especially determined through a speed-dependent quantity regulating unit setting to form a correction signal, by means of which
- a deviating injection quantity attributable to the injection system and/or fuel is corrected.

2. A method according to claim 1, characterised in that dynamic rates of change in an operating characteristic such as engine speed occurring during establishment of the different injection quantity values of a load level and the subsequent formation of correction values are compared over a predetermined time period with a pre-established maximum rate of change, and the formation of the correction values is interrupted if the maximum rate of change is exceeded.

3. A method according to claim 1 and claim 2, characterised in that values deposited in a characteristics map for desired injection quantities can be overwritten with corrected injection quantity values.

4. A method according to claims 1 to 3, characterised in that corrected injection quantities are used at low to middle partial loads and air masscontrolled exhaust gas recirculation.

5. A method according to claims 1 to 4, characterised by the use at full load to limit injection quantities.

## Revendications

1. Procédé de dosage du carburant d'un moteur à combustion interne diesel selon lequel :
• pour la valeur d'une quantité à injecter obtenue en relation avec les paramètres d'état et les paramètres de fonctionnement dans un champ caractéristiques, on prédétermine la quantité à injecter par une pompe à injection du moteur,
• en outre on influence les quantités à injecter en fonction de la charge à l'aide d'une sonde Lambda exposée aux gaz d'échappement du moteur diesel,
caractérisé en ce que
• en un point de charge on détermine la quantité à injecter effectivement à partir de la valeur réelle présente du coefficient Lambda et d'une valeur réelle des masses d'air aspirées, et
• à partir de cette valeur obtenue des quantités à injecter on met en relation avec la valeur de la quantité à injecter définie notamment par la position du mécanisme de dosage ou la durée du transfert dépendant du régime, pour former un signal de correction,
• avec ce signal de correction on corrige la quantité à injecter dont la déviation est provoquée par l'installation d'injection et/ou les caractéristiques du carburant.

2. Procédé selon la revendication 1,
caractérisé en ce que
pendant que l'on détermine les différentes quantités à injecter en un point de charge et que l'on forme les valeurs de correction à partir des taux de variation dynamiques d'un paramètre de fonctionnement concernant la quantité à injecter, par exemple le régime du moteur, on compare pendant un intervalle de temps prédéterminé à un taux de variation maximum donné, et en cas de dépassement du taux de variation maximum on arrête la formation des valeurs de correction.

3. Procédé selon les revendications 1 ou 2,
caractérisé en ce qu'
on souscrit les valeurs enregistrées dans un champ de caractéristiques de quantité à injecter, de consigne, par des valeurs de quantité à injecter corrigées.

4. Procédé selon les revendications 1 à 3,
caractérisé en ce que
dans la plage de charge inférieure jusqu'à la plage de charge partielle moyenne, et la réinjection des gaz d'échappement régulés en fonction de la masse d'air, on utilise des quantités à injecter, corrigées.

5. Procédé selon les revendications 1 à 4,
caractérisé par
l'application de la limitation des quantités à injecter à la charge maximale.
